# FASCICULE DE BREVET EUROPEEN

(11) **EP 0 018 422 B1**
(45) Date de publication et mention de la délivrance du brevet: **07.12.1983**
(21) Numéro de dépôt: 79101272.7
(22) Date de dépôt: 27.04.1979
(51) Int. Cl.: H01R 23/70

(54) **Connecteur pour carte de circuit imprimé**
Verbinder für eine gedruckte Leiterplatte
Connector for a printed circuit board

(43) Date de publication de la demande: 12.11.1980
(73) Titulaire: COMPAGNIE INDUSTRIELLE DES TELECOMMUNICATIONS CIT-ALCATEL S.A. dite:, F-75008 Paris (FR)
(72) Inventeur: Guilcher, Bernard, F-29210 Morlaix (FR); Jonchere, Julien, F-22730 Tregastel (FR); Thiebaut, Georges, F-22700 Perros Guirec (FR)
(74) Mandataire: Weinmiller, Jürgen

## Description

L'invention concerne un connecteur pour carte de circuit imprimé, notamment pour une carte comportant un grand nombre de contacts.

La présence d'un grand nombre de contacts sur une carte nécessite une certaine force à l'insertion et à l'extraction, et on a déjà cherché à réduire, ou même à supprimer cette force.

On connaît déjà des connecteurs dans lesquels cette force d'insertion, ou d'extraction est supprimée. Un type de connecteur connu comporte deux branches articulées à une de leurs extrémités, l'une des branches au moins étant munie de contacts ; un support de contacts tel que par exemple un connecteur mâle ou une carte de circuit imprimé est introduit entre les deux branches que l'on rapproche ensuite. Dans un tel connecteur, il n'y a pas de guidage pour l'insertion ou l'extraction du support de contacts, et surtout il est difficile d'obtenir une pression identique sur tous les contacts qui s'échelonnent le long d'une branche.

On connaît également un connecteur en forme de U avec des contacts à l'intérieur du U, sur chacune des branches, ledit connecteur comportant des moyens pour déplacer les contacts jusqu'à ce qu'ils viennent contre le support de contacts introduit entre les branches du U par l'extrémité ouverte dudit U. Un connecteur de ce type ne permet pas l'insertion d'un support de contacts par une de ses extrémités, ledit support de contacts glissant entre les branches.

Le connecteur à deux branches articulées permet une introduction par l'extrémité ouverte, mais l'ouverture des branches articulées, nécessaire pour l'insertion, rend ce type de connecteur encombrant et inutilisable dans un bâti comportant un grand nombre de connecteurs.

On connaît par le document DE-A-2 110 947 un connecteur comportant des contacts se déplaçant dans un socle sous l'action d'un bloc mobile agissant sur l'extrémité des contacts. Une carte de circuit imprimé est introduite dans une rainure du socle et les contacts viennent, par déplacement du bloc mobile, presser sur la carte de circuit imprimé.

Selon ce document il est nécessaire d'agir sur les contacts avant introduction de la carte, et de plus il n'est pas prévu d'utiliser une carte de circuit imprimé ayant des contacts sur deux faces ; pour cela il faudrait pratiquement doubler l'encombrement du connecteur de manière à prévoir un bloc mobile de chaque côté de la carte.

On connaît également par le document GB-A-1 480 183 un connecteur pour carte de circuit imprimé, constitué par un socle comprenant une embase munie de contacts et un bloc mobile pour presser la carte contre lesdits contacts. Selon ce document la carte est introduite au-dessus des contacts, et pressée par le bloc mobile contre les contacts. Dans ce document la carte n'est pas solidaire du bloc mobile, et n'est donc pas vraiment entraînée par lui lors de son déplacement.

Dans ce document la carte est introduite sans guide au-dessus de l'embase, de sorte qu'il peut y avoir frottement entre les contacts et la face de la carte en regard.

La présente invention se propose de remédier aux inconvénients cités des connecteurs connus et a pour but un encombrement réduit permettant une insertion, et une extraction, longitudinale ou transversale, d'un support de contacts.

La présente invention a également pour but un connecteur dans lequel l'insertion et l'extraction d'un support de contacts s'effectue sans frottement des contacts entre eux.

L'invention a aussi pour but un connecteur utilisable aux extrémités opposées d'un support de contacts inséré longitudinalement entre les connecteurs.

L'invention a également pour but un connecteur permettant d'effectuer des connexions sur trois côtés d'un support de contacts.

Un autre but de l'invention est d'obtenir un connecteur assurant un verrouillage du support de contacts afin d'en empêcher son extraction lorsque les contacts électriques sont établis.

Selon l'invention, le connecteur pour carte de circuit imprimé, comprenant un socle comportant des contacts, un bloc mobile, et un dispositif de déplacement rotatif à came du bloc mobile traversant longitudinalement ledit bloc mobile qui prend, sous l'action du dispositif de déplacement, une position haute ou basse, est caractérisé par le fait que le socle comporte une embase munie desdits contacts, que le bloc mobile est parallèle à l'embase, que la carte de circuit imprimé est montée par une extrémité sur le bloc mobile parallèlement à l'embase, et que le bloc mobile se déplace perpendiculairement à l'embase pour permettre, en position haute, l'insertion au-dessus de l'embase de la carte de circuit imprimé qui comporte des contacts sur une face en regard de l'embase, et pour presser, en position basse, la carte de circuit imprimé contre lesdits contacts de l'embase, le bloc mobile entraînant la carte de circuit imprimé dans son déplacement.

L'invention sera mieux comprise à l'aide de la description qui va suivre d'exemples non limitatifs de réalisations, illustrés par les dessins annexés dans lesquels :
la figure 1 est une vue en perspective éclatée d'une forme de réalisation d'un connecteur,
la figure 2 représente une coupe transversale du connecteur de la figure 1,
la figure 3 représente le connecteur de la figure 1 vu par son extrémité de gauche,
la figure4 est une vue en perspective éclatée d'une autre forme de réalisation d'un connecteur,
la figure 5 représente une coupe transversale du connecteur de la figure 4,
la figure 6 représente le connecteur de la figure 4 vu par son extrémité de gauche, avec coupe partielle,
la figure 7 représente l'emploi de deux connecteurs avec un seul support de contacts,
la figure 8 représente l'emploi d'un connecteur avec une carte de circuit imprimé,
la figure 9 représente l'insertion transversale d'un support de contacts dans un connecteur,
la figure 10 représente une extrémité du connecteur de la figure 9,
la figure 11 est une vue en perspective d'un connecteur selon une variante de réalisation permettant des connexions sur les deux faces d'une carte,
la figure 12 est une vue en coupe transversale du connecteur de la figure 11.

La figure 1 représente une forme de réalisation d'un connecteur comprenant un socle 1, un bloc mobile 2 et un axe de commande 3.

Le socle 1 comprend une embase 4, munie de contacts 5 amovibles et fixés dans le socle par un harpon 31, et deux montants 6 et 7 comportant chacun un trou, 8, 9, respectivement, recevant chacun une extrémité de l'axe de commande 3. Les faces en regard des montants ont chacune des rainures d'angles, 10 et 11, pour le montant 6, et 12, 13 pour le montant 7. L'un des montants, 6 par exemple, comporte dans son épaisseur une rainure 14, située au-dessus de l'embase 4, qui sert à l'insertion d'un support de contacts, non représenté : un trou 15 est pratiqué à la base de chaque montant pour la fixation du socle.

Le bloc mobile 2, qui vient se loger entre les deux montants 6 et 7, a une forme générale de U avec une base 16, une première branche 17, et une deuxième branche 18 comportant une rainure longitudinale 19 ; les branches 17 et 18 sont plus courtes que la base 16 qui présente ainsi un talon 20 à chaque extrémité, la première branche ayant un talon 21 à chaque extrémité et la deuxième branche ayant un talon 22 à chaque extrémité, le talon 20 s'engageant dans les rainures d'angle 10 et 12, les talons 21 et 22 s'engageant dans les rainures d'angle 11 et 13. L'axe de commande 3 qui vient se loger entre les branches 17 et 18 du bloc mobile 2, comporte des cames 23, près de chaque extrémité et sur sa longueur ; lorsque l'axe de commande est en place, ses extrémités sont engagées dans les trous 8 et 9 des montants 6 et 7, et les cames près des extrémités dudit axe de commande viennent également s'engager partiellement chacune dans un logement 25 ménagé dans lesdits montants 6 et 7, logement qui limite la rotation de l'axe de commande et qui est mieux visible sur les figures 2 et 3 ; l'axe de commande comporte en bout, à l'une de ses extrémités, une fente 24 qui permet de le faire tourner.

La figure 2 représente une coupe transversale du connecteur de la figure 1 ; le bloc mobile 2 est en position haute, la came 23 étant au contact de la première branche 17 du bloc mobile ; dans cette figure, on voit que la came 23 à l'extrémité de l'axe de commande 3 est engagée dans le logement 25 pratiqué dans le montant 7 du socle, ledit logement ayant la forme d'un secteur circulaire ; en position haute du bloc mobile, la came vient buter sur une extrémité dudit logement. Le socle est fixé sur un support 26, les contacts ayant leur extrémité 27 qui traverse ledit support aux fins de raccordement, ladite extrémité comportant un harpon 31 grâce auquel le contact est fixé de manière amovible dans le socle ; ces extrémités 27, ou queues, des contacts sont de forme quelconque afin de permettre le raccordement par soudure, par connexion enroulée, ou par connecteur pour câble en nappe s'enfichant sur lesdites queues : les contacts étant amovibles, il est donc possible d'équiper un socle d'un type donné de contacts, ou même de remplacer un contact. En position haute du bloc mobile, la rainure longitudinale 19 de celui-ci est alignée avec la rainure 14, figure 1, du montant 6, ce qui permet l'insertion d'un support de contacts 28, dont une extrémité glisse d'abord dans la rainure 14 puis dans la rainure 19 ; le support de contacts qui est par exemple une carte de circuit imprimé, comporte des contacts 29 qui sont des métallisations. Lorsque le support de contacts 28 est inséré dans le connecteur, il vient buter contre le montant 7 du socle, et n'est plus alors engagé dans la rainure 14 du montant 6 ; il est alors possible de faire tourner l'axe de commande 3, les cames 23 de celui-ci venant presser sur la deuxième branche 18 du bloc mobile 2 qui se déplace perpendiculairement à l'embase et prend la position basse représentée figure 3.

La figure 3 représente le connecteur de la figure 1 vu par son extrémité de gauche, et fixé sur le support 26 par un boulon 30, dans chacun des montants ; le bloc mobile 2 est en position basse, les cames 23 de l'axe de commande 3 venant presser sur la deuxième branche 18 du bloc mobile et buter contre une extrémité du logement 25. Le logement 25 en forme de secteur permet donc d'une part de limiter la rotation de l'axe de commande et d'autre part de définir les positions haute et basse du bloc mobile lorsque les cames 23 viennent buter sur l'une ou l'autre des extrémités dudit logement. Le bloc mobile 2, lorsqu'il passe de la position haute à la position basse, entraîne dans son déplacement le support de contacts 28 dont les contacts 29 viennent presser les contacts 5 de l'embase 4, ce qui établit un contact électrique entre chaque contact 5 et les contacts 29 correspondants.

En position basse, la rainure 19 du bloc mobile est plus basse que la rainure 14 du montant 6, de sorte que le support de contacts 28 ne peut plus être extrait du connecteur, cette disposition des rainures 14 et 19 assure un verrouillage mécanique ; pour extraire le support de contacts 28, il est nécessaire de ramener le bloc mobile en position haute, ce qui supprime les contacts électriques entre les contacts du support de contacts et les contacts de l'embase. Le connecteur permet donc l'insertion ou l'extraction d'un support de contacts sans frottement avec les contacts du connecteur, ce qui ne nécessite pas d'effort, le bloc mobile entraînant le support de contacts dans son déplacement.

La figure 4 représente une autre forme de réalisation d'un connecteur selon l'invention. Le connecteur comporte un socle 35, un bloc fixe 36, un bloc mobile 37, un axe de commande 38.

Le socle 35, en forme de L, comporte une embase 40 munie de contacts 41, identiques aux contacts 5 des figures 1, 2, 3, et une paroi 42 dans laquelle est pratiquée sur la plus grande partie de sa longueur Une rainure 43 qui ne débouche qu'à une extrémité dé ladite paroi ; des trous 58 sont ménagés dans la partie supérieure de ladite paroi 42 pour la fixation du socle. Le bloc fixe 36 comporte une première 44 et une deuxième 45, barre plate, réunies à leurs extrémités par deux montants 46 et 47 ; la première barre plate 44 comporte un talon 48 sur toute sa longueur à l'extérieur de l'ensemble constitué par les barres plates et les montants ; les montants 46 et 4₇ comportant chacun un trou 49, 49' respectivement, lesquels reçoivent les extrémités de l'axe de commandé 38. Le bloc mobile 37, est un tube de section reetangulaire comportant une paroi supérieure 50 présentant sur toute sa longueur deux talons 51 et 52 ; le bloc mobile vient se loger, avec l'axe de commande 38 introduit dans ladite section rectangulaire, dans le bloc fixe 36, entre les montants 46 et 47, et contre les barres plates 44 et 45, les talons 51 et 52 du bloc mobile étant au-dessus desdites barres plates. L'axe de commande 38 est identique à l'axe de commande 3 des figures 1; 2, 3 et comporte donc des cames 53 près de ses extrémités et sur sa longueur ; lorsque l'axe de commande 38 est engagé dans les trous 49 et 49' du bloc fixe, les cames près des extrémités dudit axe de commande viennent également s'engager partiellement dans un logement ménagé dans les montants 46 et 47 ; un loquet 54 est tixé par une vis 55 à une extrémité de l'axe de cemmande, du côté correspondant du socle 35 ou la rainure 43 ne débouche pas ; l'autre extrémité de l'axe de commande 38 comporte une fente 56 pour la rotation de celui-ci. Une carié de circuit imprimé 39 est fixée par tout moyen connu sur la paroi inférieure 57 du bloc mobile 37 lorsque celui-ci est placé dans le bloc fixe 36. Une face de la carte de circuit imprimé, opposée à la face en contact avec le bloc mobile, comporte, sous ledit bloc mobile, des contacts 65.

La figure 5 représente une coupe transversale du connecteur de la figure 4. Le socle 35 est fixé sur un support 62 par des boulons 63 ; l'axe de commande 38 est dans une position telle que, sous l'action des cames 53, le bloc mobile 37 prend une position haute par rapport au bloc fixe 38, les cames 53 aux extrémités de l'axe de commande 38 se déplaçant dans un logement 64 en forme de secteur circulaire ménagé dans les montants 46 et 47 du bloc fixe. Le bloc fixe ₃6, le bloc mobile 37 et la carte de circuit imprimé ₃₉, constituent un support de contacts et le talon 48 du bloc fixé est Introduit dans la rainure 43 du socle jusqu'à ce qu'il vienne en butée sur l'extrémité de ladite rainure. L'axe de commande ₃8 est alors tourné et sous l'action de la came 53, le bloc mobile se déplace perpendiculairement à l'embase dans le bloc fixe et prend une position basse représentée figure 6.

La figure 6 représente le connecteur de la figure 4 vu par son extrémité de gauche, avec coupe partielle des blocs fixe et mobile, le bloc mobile 37 étant en position basse ; la carte de circuit imprimé 39 est pressée contre les contacts 41 de l'embase, ce qui assure les contacts électriques entre les contacts 41 de l'embase et les contacts 65 de ladite carte de circuit imprimé ; le loquet 54 ayant tourné avec l'axe de commande interdit toute extraction du support de contacts, ledit loquet venant alors buter contre l'extrémité de la paroi 42 du socle 35. L'extraction du support de contacts ne peut se faire que si l'axe de commande est tourné de manière à mettre le bloc mobile en position haute, ce qui fait pivoter le loquet 64 et supprime les contacts électriques, le bloc mobile entraînant la carte de circuit imprimé dans son déplacement.

La figure 7 représente schématiquement un support de contacts 70 introduit entre deux connecteurs, 71 et 72, ledit support de contacts ayant des contacts à chaque extrémité ; dans le cas d'un grand nombre de contacts, il est en effet préférable de répartir les contacts sur les deux extrémités du support de contacts, au lieu de les disposer d'un seul côté, ce qui nécessiterait à la fois une carte et un connecteur de plus grandes dimensions.

Les connecteurs 71 et 72 sont soit du type représenté figure 1, soit du type représenté figure 4, l'insertion du support de contacts étant longitudinale.

La figure 8 représente l'utilisation d'un connecteur 71 avec une carte de circuit imprimé 73 n'ayant des contacts que d'un seul côté ; pour faciliter le positionnement et l'insertion longitudinale de la carte de circuit imprimé, on utilise, comme cela est classique, une glissière 74 en forme de U dans laquelle glisse la carte de circuit imprimé. Le connecteur 71 est bien entendu soit du type représenté figure 1, soit du type représenté figure 4.

La figure 9 représente l'emploi d'un connecteur 71 avec insertion transversale d'un support de contacts tel qu'une carte de circuit imprimé 75. Contrairement à ce qui a été dit lors de la description des figures 1 à 8, où l'insertion du support de contacts s'effectuait longitudinalement par rapport au connecteur, dans cette figure 9 l'insertion est transversale, c'est-à-dire perpendiculaire au connecteur, que celui-ci soit du type de la figure 1 ou de la figure 4. La carte de circuit imprimé 75 glisse entre deux glissières 76 et 77 et est insérée dans la rainure longitudinale 19 du connecteur de la figure 1, ou dans la rainure 43 du socle du connecteur de la figure 4.

Afin d'assurer le verrouillage de la carte de circuit imprimé lorsque les contacts électriques sont établis, la carte de circuit imprimé comporte par exemple des encoches 78 et 79 et le socle du connecteur comporte des ergots 80 et 81.

La figure 10 représente une extrémité du connecteur et de la carte de circuit imprimé de la figure 9, dans cette figure on a représenté un connecteur du type de la figure 1 ; la rainure longitudinale 19 du bloc mobile 2 comporte un chanfrein 82 sur toute sa longueur pour faciliter l'insertion de la carte de circuit imprimé 75 ; lorsque la carte de circuit imprimé est insérée dans la rainure longitudinale, et que le bloc mobile 2 est en position basse, l'ergot 80 de l'embase vient se loger dans l'encoche 78 empêchant l'extraction de la carte de circuit imprimé. Bien entendu, le connecteur peut être du type de la figure 4, et dans ce cas c'est la rainure 43 qui est chanfreinée pour faciliter l'insertion du talon 48 du bloc fixe 36.

Il est également possible d'utiliser trois connecteurs, avec une carte de circuit imprimé ayant des contacts sur trois côtés ; pour cela on dispose un troisième connecteur entre les connecteurs 71 et 72 de la figure 7, l'insertion de la carte de circuit imprimé dans ce troisième connecteur étant transversale, comme représenté figure9, les connecteurs 71 et 72, dans lesquels l'insertion est longitudinale, servant de glissière ; le verrouillage de la carte de circuit imprimé est assuré par les connecteurs 71 et 72.

Les connecteurs décrits et représentés peuvent être utilisés soit horizontalement soit verticalement, comme les connecteurs classiques ; le support de contacts est soit directement une carte de circuit imprimé, soit un « connecteur maie", plat, comme on en utilise avec les connecteurs classiques, fixé à une extrémité d'une carte de circuit imprimé. Un des avantages du connecteur selon l'invention par rapport aux connecteurs connus est de permettre des connexions avec une carte de circuit ayant des contacts soit sur deux côtés opposés, soit sur deux côtés adjacents, soit encore sur trois côtés, les connecteurs étant fixés sur un bâti et l'insertion se faisant en une seule opération.

Les figures 11 et 12 illustrent une variante de réalisation du connecteur décrit dans les figures 1 à 3. Cette variante permet de connecter une carte ayant des contacts sur deux faces opposées.

On retrouve, comme dans la figure 1 un socle 1 comprenant une embase 4 munie de contacts 5 et deux montants 6 et 7 comportant chacun un trou recevant un axe de commande 3. Le bloc mobile 2 de la réalisation des figures 1 à 3 est ici décomposé en 2 parties 2a et 2b ; la partie 2a peut coulisser entre les montants 6 et 7 et la partie 2b coulisse dans la partie 2a.

La carte 28 est cette fois logée dans une rainure 14a de la partie 2a.

La pièce 26 porte des contacts 5b, destinée à coopérer avec la face supérieure de la carte 28 alors que les contacts 5 coopèrent avec la face inférieure de la carte.

L'axe 3 porte deux séries de cames : l'une 23a coopère avec la partie 2a, l'autre 23b avec la partie 2b.

Lorsque l'axe 3 tourne, il entraîne d'abord par la came 23a, la pièce 2a et le contact s'effectue entre la face inférieure de la carte 28 et les contacts 5.

Puis la came 23b agit entraînant la partie 2b et le contact s'effectue entre la face supérieure de la carte 28 et les contacts 5b.

Pour obtenir cette succession de déplacements, on a donné, au secteur de la came 23b, une valeur inférieure à celui de la came 23a.

Bien entendu, l'invention n'est pas limitée aux exemples de réalisation décrits et représentés.

## Revendications

1. Connecteur pour carte de circuit imprimé, comprenant un socle (1) comportant des contacts (5), un bloc mobile (2), et un dispositif de déplacement rotatif à came (3) du bloc mobile traversant longitudinalement ledit bloc mobile qui prend, sous l'action du dispositif de déplacement, une position haute ou une position basse, caractérisé par le fait que le socle comporte une embase (4) munie desdits contacts, que le bloc mobile est parallèle à l'embase, que la carte de circuit imprimé (28) est montée par une extrémité sur le bloc mobile parallèlement à l'embase, et que ie bloc mobile se déplace perpendiculairement à l'embase pour permettre, en position haute, l'insertion au-dessus de l'embase de la carte de circuit imprimé qui comporte des contacts (29) sur une face en regard de l'embase, et pour presser, en position basse, la carte de circuit imprimé contre lesdits contacts (5) de l'embrase, le bloc mobile entraînant la carte de circuit imprimé dans son déplacement.

2. Connecteur selon la revendication 1, caractérisé par le fait que le socle (1) comporte, outre l'embase (4), un montant (6, 7) à chaque extrémité de l'embase, lesdits montants étant perpendiculaires à l'embase, et que le bloc mobile (2) coulisse entre les montants et comporte sur un côté une rainure longitudinale (19) parallèle à l'embase pour recevoir une extrémité de la carte de circuit imprimé.

3. Connecteur selon la revendication 2, caractérisé par le fait que l'un des montants (6) comporte dans son épaisseur une rainure (14) parallèle à l'embase, que ladite rainure est dans le prolongement de la rainure longitudinale (19) du bloc mobile (2) lorsque celui-ci est en position haute, afin de permettre une introduction longitudinale d'une carte de circuit imprimé (28), et que ledit montant (6) ayant la rainure assure un verrouillage de la carte de circuit imprimé lorsque le bloc mobile (2) est en position basse.

4. Connecteur selon la revendication 1, caractérisé par le fait que le socle (1) comprend, outre l'embase (4), une paroi (42) perpendiculaire à ladite embase, ladite paroi ayant une rainure longitudinale (43) au-dessus de l'embase, que le bloc mobile (37) est un tube de section rectangulaire se déplaçant dans un bloc fixe (36) constitué de deux barres plates (44, 45) parallèles réunies aux extrémités par deux montants (46, 47) une desdites barres plates (44) comportant un talon (48) sur toute sa longueur et du côté opposé à la barre plate (45) qui lui fait face, que le dispositif de déplacement (38) traverse ledit tube, un trou (49, 49') de chacun des montants (46, 47) recevant une extrémité dudit dispositif de déplacement, et qu'une carte de circuit imprimé (39) est fixée par une face sur une paroi inférieure (57) du bloc mobile (37), une autre face de ladite carte de circuit imprimé comportant, en dessous du bloc mobile, des contacts, ledit talon (48) étant introduit dans ladite rainure longitudinale (43) lorsque le bloc mobile est en position haute.

5. Connecteur selon la revendication 4, caractérisé par le fait que le dispositif de déplacement comporte un loquet (54) à une extrémité, ledit loquet venant contre une extrémité du socle lorsque, après insertion de la carte de circuit imprimé, le bloc mobile est placé en position basse, afin d'interdire une extraction longitudinale de la carte de circuit imprimé.

6. Connecteur selon l'une des revendications 2 et 4, caractérisé par le fait que le socle comporte des ergots (80) qui viennent se loger dans des encoches (78) de la carte de circuit imprimé lorsque le bloc mobile est en position basse, afin d'interdire une extraction de la carte de circuit imprimé.

7. Connecteur selon la revendication 2, caractérisé par le fait que la rainure longitudinale (19) du bloc mobile (2) comporte au moins un chanfrein (82) pour une insertion transversale de la carte de circuit imprimé.

8. Connecteur selon la revendication 4, caractérisé par le fait que la rainure longitudinale (43) du socle comporte au moins un chanfrein pour une insertion transversale de la carte de circuit imprimé.

9. Connecteur selon la revendication 2, caractérisé par le fait que le bloc mobile (2) est un tube de section rectangulaire comportant à chaque extrémité deux talons (20, 21) qui coulissent respectivement dans deux rainures (10, 11) de chaque montant (6, 7) du socle.

10. Connecteur selon la revendication 2, caractérisé par le fait que le bloc mobile comporte une base (16) et deux branches (17, 18) parallèles, ladite base et lesdites branches ayant à chaque extrémité un talon (20, 21, 22) qui coulisse respectivement dans deux rainures (10, 11 ; 12, 13) de chaque montant, l'une des branches (18) directement en regard de l'embase comportant, à une extrémité opposée à la base (16), une rainure longitudinale (19) dans laquelle une carte de circuit imprimé est insérée.

11. Connecteur selon l'une des revendications précédentes, caractérisé par le fait que, la carte (28) comprenant deux jeux de contacts sur les deux faces, le bloc mobile comporte deux parties (2a, 2b) dont la deuxième (2b) est déplaçable par rapport à la première (2a) et porte des contacts (5b) en regard du jeu de contacts d'une des faces de la carte, et que le dispositif de déplacement (3) agit successivement sur la première partie (2a) pour amener une première face de la carte (28) contre les contacts (5) de l'embase (4), et sur la seconde partie (2b) pour amener les contacts (5b) de fa deuxième partie contre une seconde face de la carte (28) (fig. 11, 12).

12. Connecteur selon la revendication 11, caractérisé par le fait que le dispositif de déplacement comprend un axe de commande (3) muni de deux jeux de cames (23a, 23b).

## Claims

1. A connector for a printed circuit board, comprising a base-plate (1) provided with contacts (5), a movable block (2) and a rotating displacement device with cams (3) for the movable block passing longitudinally through said movable block which takes, under the influence of the displacement device, a high or low position, characterized in that the base-plate comprises a base-portion (4) furnished with said contacts, that the movable block is parallel to the base-portion, that the printed circuit board (28) is mounted by one end on the movable block parallelly to the base-portion, and that the movable block moves perpendicularly to the base-portion in order to allow, in the high position, the insertion, above the base-portion, of the printed circuit board, which comprises contacts (29) one one face regarding the base-portion and in order to press, in the low position, the printed circuit board against said contacts (5) of the base-portion, the movable block carrying along the printed circuit board with it in its movement.

2. A connector according to claim 1, characterized in that the base-plate (1) comprises, besides the base-portion (4), an upright (6, 7) at each end of the base-portion, said uprights being perpendicular to the base-portion, and that the movable block (2) glides between the uprights and comprises on one side a longitudinal slot (19) parallel to the base-portion in order to receive one end of the printed circuit board.

3. A connector according to claim 2, characterized in that one of the uprights (6) comprises in its thickness a slot (14) parallel to the base-portion, that said slot is in the extension of the longitudinal slot (19) of the movable block (2) when the latter is in the high position, in order to permit a longitudinal introduction of a printed circuit board (28), and that said upright (6) with the slot ensures a blocking of the printed circuit board when the movable block (2) is in the low position.

4. A connector according to claim 1, characterized in that the base-plate comprises, besides the base-portion (4), a wall (42) being perpendicular to said base portion and having a longitudinal slot (43) above the base portion, that the movable block (37) is a tube with a rectangular cross-section moving in a fixed block (36) constituted of two flat parallel rods (44, 45) united at the ends by two uprights (46, 47), one of said flat rods (44) comprising a sill (48) over its whole length and on the side opposed to the flat rod (45) facing it, that the displacement device (38) passes through said tube, a hole (49, 49') in each of the uprights (46, 47) receiving one end of said displacement device, and that a printed circuit board (39) is fixed by one side on a lower wall (57) of the movable block (37), whereas another side of said printed circuit board comprises contacts below the movable block, said sill (48) being introduced into said longitudinal slot (43) when the movable block is in the high position.

5. A connector according to claim 4, characterized in that the displacement device comprises a locking member (54) at one end, said locking member abutting against one end of the base-plate when, after insertion of the printed circuit board, the movable block is placed in the low position, in order to prevent the printed circuit board from being longitudinally extracted.

6. A connector according to one of the claims 2 and 4, characterized in that the base-plate comprises projections (80) which engage in notches (78) of the printed circuit board when the movable block is in the low position, in order to prevent the printed circuit board from being extracted.

7. A connector according to claim 2, characterized in that the longitudinal slot (19) of the movable block (2) comprises at least one chamfered edge (82) for a transversal insertion of the printed circuit board.

8. A connector according to claim 4, characterized in that the longitudinal slot (43) of the base-plate comprises at least one chamfered edge for a transversal insertion of the printed circuit board.

9. A connector according to claim 2, characterized in that the movable block (2) is a tube with rectangular cross-section comprising at each end two sills (20, 21) which glide respectively in two slots (10, 11) of each upright (6, 7) of the base-plate.

10. A connector according to claim 2, characterized in that the movable block comprises a base (16) and two parallel branches (17, 18), said base and said branches having at each end a sill (20, 21, 22) which glide respectively in two slots (10, 11 ; 12, 13) of each upright, one of the branches (18) directly facing the base portion comprising, at an end opposite the base (16), a longitudinal slot (19) into which a printed circuit board is inserted.

11. A connector according to one of the preceding claims, characterized in that, the board (28) comprising two sets of contacts on the two sides, the movable block comprises two portions (2a, 2b), the second (2b) of which is movable with respect to the first (2a) and carries contacts (5b) facing the set of contacts of one of the sides of the board, and that the displacement device (3) acts successively on the first portion (2a) in order to bring a first side of the board (28) into contact with the contacts (5) of the base portion (4), and on the second portion (2b) in order to bring the contacts (5b) of the second portion against a second side of the board (fig. 11, 12).

12. A connector according to claim 1, characterized in that the displacement device comprises a control axis (3) furnished with two sets of cams (23a, 23b).

## Patentansprüche

1. Verbinder für eine Druckschaltungskarte, der einen Sockel (1) mit Kontakten (5), einen beweglichen Block (2) und eine den beweglichen Block längs durchziehende drehbare Vorrichtung (3) mit Nocken zur Verschiebung dieses beweglichen Blocks aufweist, der unter der Einwirkung der Verschiebungsvorrichtung eine obere oder eine untere Stellung einnimmt, dadurch gekennzeichnet, daß der Sockel eine Basis (4) aufweist, die mit den Kontakten bestückt ist, daß der bewegliche Block parallel zu der Basis ist, daß die Druckschaltungskarte (28) an einem Ende parallel zur Basis auf dem beweglichen Block angebracht ist, und daß der bewegliche Block sich quer zur Basis bewegt, um in der oberen Stellung das Einführen der Druckschaltungskarte oberhalb der Basis zu ermöglichen, wobei die Druckschaltungskarte Kontakte (29) auf einer Seite gegenüber der Basis aufweist, und um in der unteren Stellung die Druckschaltungskarte gegen die Kontakte (5) der Basis zu drücken, wobei der bewegliche Block die Druckschaltungskarte bei seiner Verschiebung mitnimmt.

2. Verbinder nach Anspruch 1, dadurch gekennzeichnet, daß der Sockel (1) außer der Basis (4) ein Seitenteil (6, 7) an jedem Ende der Basis aufweist, wobei die Seitenteile senkrecht zur Basis verlaufen, und daß der bewegliche Block (2) zwischen den Seitenteilen gleitet und auf einer Seite eine Längsnut (19) parallel zur Basis aufweist, um ein Ende der Druckschaltungskarte aufzunehmen.

3. Verbinder nach Anspruch 2, dadurch gekennzeichnet, daß eines der Seitenteile (6) in seiner Dicke eine zur Basis parallele Nut (14) aufweist, daß die Nut sich in der Verlängerung der Längsnut (19) des beweglichen Blocks (2) befindet, wenn dieser sich in der oberen Stellung befindet, um eine Längseinführung einer Druckschaltungskarte (28) zu ermöglichen, und daß das Seitenteil (6) mit der Nut eine Blockierung der Druckschaltungskarte bewirkt, wenn der bewegliche Block (2) sich in der unteren Stellung befindet.

4. Verbinder nach Anspruch 1, dadurch gekennzeichnet, daß der Sockel (1) außer der Basis (4) parallel zur Basis eine Wand (42) aufweist, die eine Längsnut (43) oberhalb der Basis enthält, daß der bewegliche Block (37) ein Rohr mit rechteckigem Querschnitt ist, das sich in einem festen Block (36) verschiebt, der aus zwei flachen parallelen Stäben (44, 45) besteht, die an ihren Enden durch zwei Seitenteile (46, 47) verbunden sind, wobei einer der flachen Stäbe (44) auf seiner ganzen Länge auf der dem ihm gegenüberliegenden flachen Stab (45) entgegengesetzten Seite einen Absatz (48) aufweist, daß die Verschiebevorrichtung (38) das Rohr durchquert, wobei ein Loch (49, 49') in jedem der Seitenteile (46, 47) ein Ende dieser Verschiebevorrichtung aufnimmt, und daß eine Druckschaltungskarte (39) mit einer Seite an einer unteren Wand (57) des beweglichen Blocks (37) befestigt ist, während eine andere Seite der Druckschaltungskarte unterhalb des beweglichen Blocks Kontakte aufweist, wobei der Absatz (48) in die Längsnut (43) eingeführt wird, wenn der bewegliche Block sich in der oberen Stellung befindet.

5. Verbinder nach Anspruch 4, dadurch gekennzeichnet, daß die Verschiebevorrichtung an einem Ende eine Klinke (54) aufweist, die an ein Ende des Sockels stößt, wenn nach Einführen der Druckschaltungskarte der bewegliche Block sich in der unteren Stellung befindet, um ein Entfernen der Druckschaltungskarte in Längsrichtung zu verhindern.

6. Verbinder nach einem der Ansprüche 2 und 4, dadurch gekennzeichnet. daß der Sockel Vorsprünge (80) aufweist, die in Kerben (78) der Druckschaltungskarte einrasten, wenn der bewegliche Block sich in der unteren Stellung befindet, um ein Herausziehen der Druckschaltungskarte zu verhindern.

7. Verbinder nach Anspruch 2, dadurch gekennzeichnet, daß die Längsnut (19) des bewegtichen Blocks (2) mindestens eine Schrägkante (82) zum Quereinführen der Druckschaltungskarte aufweist.

8. Verbinder nach Anspruch 4, dadurch gekennzeichnet, daß die Längsnut (43) des Sockels mindestens eine Schrägkante für ein Quereinführen der Druckschaltungskarte aufweist.

9. Verbinder nach Anspruch 2, dadurch gekennzeichnet, daß der bewegliche Block (2) ein Rohr mit rechteckigem Querschnitt ist, das an jedem Ende zwei Absätze (20, 21) aufweist, die je in einer Nut (10, 11) jedes Seitenteils (6, 7) des Sockels gleiten.

10. Verbinder nach Anspruch 2, dadurch gekennzeichnet, daß der bewegliche Block ein Unterteil (16) und zwei parallele Schenkel (17, 18) aufweist, wobei das Unterteil und die Schenkel an jedem Ende einen Absatz (20, 21, 22) aufweisen, der je in zwei Nuten (10, 11 ; 12, 13) jedes Seitenteils gleitet, wobei einer der Schenkel (18) direkt gegenüber der Basis an einem dem Unterteil (16) entgegengesetzten Ende einer Längsnut (19) aufweist, in die eine Druckschaltungskarte eingeführt ist.

11. Verbinder nach einem der vorstehenden Ansprüche, dadurch gekennzeichnet, daß, wenn die Karte (28) zwei Kontaktsätze auf den beiden Seiten aufweist, der bewegliche Block zwei Teile (2a, 2b) enthält, von denen der zweite (2b) in Bezug auf den ersten (2a) verschiebbar ist und Kontakte (5b) gegenüber dem Kontaktsatz einer der Seiten der Karte aufweist, und daß die Verschiebevorrichtung (3) nacheinander auf den ersten Teil (2a), um eine erste Seite der Karte (28) gegen die Kontakte (5) der Basis (4) zu bringen, und auf den zweiten Teil (2b) einwirkt, um die Kontakte (5b) des zweiten Teils gegen eine zweite Seite der Karte (28) zu bringen (Fig. 11, 12).

12. Verbinder nach Anspruch 1, dadurch gekennzeichnet, daß die Verschiebevorrichtung eine Steuerachse (3) mit zwei Nockensätzen (23a, 23b) aufweist.
